# EUROPÄISCHE PATENTSCHRIFT

(11) **EP 2 441 574 B1**
(45) Veröffentlichungstag und Bekanntmachung des Hinweises auf die Patenterteilung: **15.05.2013**
(21) Anmeldenummer: 10187549.0
(22) Anmeldetag: 14.10.2010
(51) Int. Cl.: B31B 29/00

(54) **Verfahren und Vorrichtung zum Ausbilden von offenen Böden an Endbereichen von schlauchförmigen Sackkörpern**
Method and device for constructing open bases at end sections of tubular bag bodies
Procédé et dispositif de formation de fonds ouverts sur des zones d'extrémité de corps de sachets tubulaires

(43) Veröffentlichungstag der Anmeldung: 18.04.2012
(73) Patentinhaber: Starlinger & Co Gesellschaft m.b.H., 1060 Wien (AT)
(72) Erfinder: Grill, Hannes, 2571 Altenmarkt (AT)
(74) Vertreter: Margotti, Herwig Franz

(56) Entgegenhaltungen:
- DE-A1- 2 055 016
- DE-B- 1 232 812
- DE-B1- 1 561 473
- US-A- 2 712 275
- US-A- 3 803 989

## Beschreibung

Die Erfindung betrifft ein Verfahren und eine Vorrichtung zum Ausbilden von offenen Böden an offenen Endbereichen von schlauchförmigen Sackkörpern, welche Sackkörper vorzugsweise aus einem Gewebe aus gereckten Kunststoffbändchen hergestellt sind, gemäß den Oberbegriffen der Ansprüche 1 und 10.

Solche Verfahren und Vorrichtungen sind aus den Dokumenten DE 12 32 812 B und 3,803,989 bekannt.

Kastensäcke, auch Kreuzbodensäcke genannt, sind Säcke von quaderförmiger Gestalt, die in Sackkonfektionsanlagen hergestellt werden, indem schlauchförmige Sackkörper bereitgestellt werden, deren offene Endbereiche zu Kreuzböden gefaltet werden. Die Sackkörper werden flach liegend durch die Konfektionsanlage geführt, so dass zwei Lagen des schlauchförmigen Sackkörpers aneinander anliegen. Zur Bodenbildung werden die beiden Lagen an den Endbereichen des schlauchförmigen Sackkörpers voneinander getrennt und eine der beiden Lagen wird als Seitenklappe um 180° auf sich selbst umgeklappt, wodurch ein offener Boden entsteht, bei dem die andere Lage eine zweite Seitenklappe bildet. Durch das Umklappen einer Lage am Endbereich des schlauchförmigen Sackkörpers entsteht am vorderen und hinteren Teil dieses Endbereichs jeweils ein dreieckiger Umschlag. Diesen Vorgang nennt man in der Fachsprache auch "Aufziehen". In weiterer Bearbeitungsabfolge können Ventilzettel eingelegt werden (zur Herstellung von "Kastenventilsäcken", die durch das Ventil hindurch mit Füllstutzen befüllbar sind) und wird die endgültige Bodenkonfiguration durch einander überlappendes Einschlagen der Bodenseitenklappen hergestellt. Die überlappenden Bodenseitenklappen werden miteinander je nach Material des Sackkörpers verklebt oder thermisch verschweißt. Alternativ oder ergänzend können Bodendeckblätter auf die überlappten Bodenseitenklappen aufgelegt und mit ihnen verklebt oder verschweißt werden.

Eine solche Sackkonfektionsanlage ist in dem Patent AT 408 427 B beschrieben.

Als nachteilig bei dieser bekannten Sackkonfektionsanlage hat sich jedoch der erforderliche taktweise Betrieb herausgestellt, der hohe Anforderung an die Antriebe stellt und den Durchsatz an zu verarbeitenden Sackkörpern limitiert. Der Zeitaufwand für das getaktete Aufziehen der Böden einschließlich der erforderlichen Fixierung der aufgezogenen Böden kann sogar eine obere Grenze für die Leistungsfähigkeit der gesamten Vorrichtung zur Herstellung von Säcken darstellen.

Deshalb wurden auch bereits Versuche unternommen, offene Böden während des kontinuierlichen Transports von schlauchförmigen Sackkörpern durch eine SackKonfektionsanlage hindurch auszubilden. Eine solche Sackkonfektionsanlage ist in der DE 10 2008 017 442 A1 beschrieben.

Die Qualität eines Kastensackes hängt wesentlich von der geometrisch exakten Ausbildung der Böden ab. Das heißt, dass die dreieckigen Eckumschläge möglichst genau die Form eines gleichschenkeligen Dreiecks annähern müssen, denn nur dann ist es möglich, Bodenseitenklappen auszubilden, deren Seitenränder im Stadium des geöffneten Bodens parallel zu einer Bodenmittellinie und damit auch parallel zueinander liegen. Nur wenn die Bodenseitenklappen diese parallel zur Bodenmittellinie verlaufenden Seitenränder aufweisen, ist es wiederum möglich, sie parallel zur Bodenmittellinie einander überlappend einzuschlagen. Und nur wenn auch das Einschlagen der Bodenseitenklappen geometrisch exakt erfolgt, weist der fertiggestellte Sackboden Rechteckform auf, die den Sack gut weiterverarbeitbar und stapelbar macht. In der Herstellung verzogene Böden weisen oft auch mangelnde Dichtheit und Festigkeit auf.

Das Grundproblem bei der Ausbildung von Böden in Endbereichen von schlauchförmigen Sackkörpern liegt darin, dass bei den meisten Sackkonfektionsanlagen die Lagen der Sackkörperendbereiche nach dem Öffnen eine geometrisch undefinierte Form aufweisen und es sehr schwierig ist, ausgehend von dieser geometrisch undefinierten Form geometrisch exakt definierte Böden herzustellen. Ein Lösungsvorschlag für dieses Problem ist in den Patenten AT 407 236 B und AT 406 755 B beschrieben. Bei dieser Lösung werden mittels Saugvorrichtungen die aufeinander liegenden Lagen des schlauchförmigen Sackkörpers voneinander getrennt. Anschließend wird ein Schieber zwischen die Sackkörperlagen eingeführt, der in Zusammenwirken mit einem Lineal eine Bodenseitenklappe auf sich selbst umklappt und die andere Bodenseitenklappe gleichzeitig gegen Verschieben fixiert. Durch Verwendung des Schiebers werden geometrisch exakte Bodenseitenklappen gebildet. Bei dieser bekannten Vorrichtung werden die Eckumschläge durch das Umklappen der einen Bodenseitenklappe mitgebildet, weisen allerdings aufgrund der geometrisch unbestimmten Ausgangslage nicht immer die gewünschte exakte Form auf, so dass auch die Weiterbearbeitung des Sackbodens durch Einlegen von Ventilzetteln, Einschlagen der Bodenseitenklappen und Verbinden mit einem Bodendeckblatt erschwert wird.

Es besteht daher nach wie vor das Bedürfnis nach einem Verfahren und einer Vorrichtung zum Ausbilden geometrisch exakter offener Böden an offenen Endbereichen von schlauchförmigen Sackkörpern, um diese Sackkörper in nachfolgenden Bearbeitungsstationen zu Kastensäcken bzw. Kastenventilsäcken von hoher Qualität weiter verarbeiten zu können. Die Bodenbildung soll erfolgen, während die Sackkörper kontinuierlich transportiert werden, weil mit einem kontinuierlichen Transport der Sackkörper eine gegenüber dem Taktbetrieb höhere Leistung bei der Sackherstellung erzielt werden kann. Deshalb besteht auch eine Aufgabe der Erfindung darin, die bei kontinuierlich betriebenen Sackkonfektionsanlagen wegen der gleichzeitig in mehreren Richtungen ablaufenden Vorgänge wesentlich höhere Gefahr des Ausbildens von verzogenen Böden in den Griff zu bekommen.

Die vorliegende Erfindung löst diese Aufgabe durch Bereitstellen eines Verfahrens zum Ausbilden von offenen Böden an offenen Endbereichen von schlauchförmigen Sackkörpern, wobei die Sackkörper flachliegend in einer Transportrichtung quer zu ihrer Längserstreckung mit einer Transportgeschwindigkeit transportiert und während des Transports die zu faltenden Endbereiche der schlauchförmigen Sackkörper geöffnet werden, gemäß den Merkmalen des Anspruchs 1.

Die vorliegende Erfindung löst diese Aufgabe auch durch Bereitstellen einer Vorrichtung zum Ausbilden von offenen Böden an offenen Endbereichen von schlauchförmigen Sackkörpern, wobei die Sackkörper flachliegend in einer Transportrichtung quer zu ihrer Längserstreckung mit einer Transportgeschwindigkeit transportiert und während des Transports die zu faltenden Endbereiche der schlauchförmigen Sackkörper geöffnet werden, gemäß den Merkmalen des Anspruchs 10.

Das erfindungsgemäße Verfahren und die erfindungsgemäße Vorrichtung sind besonders zur Verarbeitung von Sackkörpern aus einem Gewebe aus gereckten Kunststoffbändchen geeignet. Die Kunststoffbändchen können aus Polyethylen oder Polypropylen hergestellt sein und gegebenenfalls mit einer Kunststoffbeschichtung versehen sein. Ebenso kann das Gewebe aus gereckten Kunststoffbändchen mit einer Kunststoffbeschichtung ausgestattet sein, um die Dichtheit des Gewebes zu erzielen, die Bedruckbarkeit zu verbessern und andere erwünschte Eigenschaften einzustellen. Säcke aus Gewebe aus gereckten Kunststoffbändchen weisen gegenüber Papier- oder Kunststofffoliensäcken eine überragende Festigkeit auf, neigen jedoch im Herstellungsverfahren zum Verrutschen und sind auch schwerer zu falten als beispielsweise Papier. Deshalb ist es von besonderem Vorteil, dass durch die vorliegende Erfindung auch diese Sackkörper handhabbar sind. Gemäß der Erfindung sind aber auch Sackkörper aus Kunststofffolie oder anderen Materialen oder Materialverbünden verarbeitbar.

In der Regel werden an beiden Endbereichen der schlauchförmigen Sackkörper Böden ausgebildet.

Weitere Ausführungsformen, Vorteile und Merkmale der Erfindung gehen aus den abhängigen Ansprüchen und der nachfolgenden Beschreibung von Ausführungsbeispielen hervor.

Beim erfindungsgemäßen Verfahren zum Ausbilden eines offenen Bodens an einem offenen Endbereich eines schlauchförmigen Sackkörpers, welcher Sackkörper vorzugsweise aus einem Gewebe aus gereckten Kunststoffbändchen oder einer Kunststofffolie hergestellt ist, wird der Sackkörper flachliegend in einer Transportrichtung quer zu seiner Längserstreckung mit einer Transportgeschwindigkeit transportiert und während des Transports der zu faltende Endbereich des schlauchförmigen Sackkörpers geöffnet. Ein Spreizwerkzeug wird in den geöffneten Endbereich des schlauchförmigen Sackkörpers eingeführt. Das Spreizwerkzeug wird in Transportrichtung mit einer relativ zur Transportgeschwindigkeit erhöhten Geschwindigkeit bewegt, bis das Spreizwerkzeug an dem - in Transportrichtung gesehen - vorderen Teil des geöffneten Endbereichs mit zumindest zwei am Spreizwerkzeug definierten vorderen Konturpunkten gegen die Innenseite des schlauchförmigen Sackkörpers aufläuft und dabei besagten vorderen Teil zu einem vorderen Eckumschlag in Gestalt eines im Wesentlichen gleichschenkeligen Dreiecks spreizt, wobei jeder Schenkel des vorderen dreieckigen Eckumschlags an zumindest einem vorderen Konturpunkt des Spreizwerkzeugs anliegt. Dann wird das Spreizwerkzeug aus dem vorderen Eckumschlag durch relatives Verzögern seiner Bewegung gegenüber der Transportgeschwindigkeit herausbewegt und der erzeugte vordere Eckumschlag gepresst.

Das Spreizwerkzeug ist als geteiltes Werkzeug ausgebildet, wobei an einem Arm zwei Platten oder Stäbe montiert sind, die zwischen einander einen Abstand freilassen, so dass die Anpresseinrichtung durch den Abstand in das Spreizwerkzeug hineinragt oder hindurchführbar ist, ohne damit zu kollidieren. Das Spreizwerkzeug läuft in einer Translationsbewegung in Transportrichtung gegen die Innenseite des schlauchförmigen Sackkörpers auf.

Eine erfindungsgemäße Vorrichtung zum Ausbilden eines offenen Bodens an einem offenen Endbereich eines schlauchförmigen Sackkörpers umfasst eine Transporteinrichtung zum Transportieren der Sackkörper in flachliegendem Zustand in einer Transportrichtung quer zu ihrer Längserstreckung mit einer Transportgeschwindigkeit, und eine Öffnungseinrichtung zum Öffnen der zu faltenden Endbereiche der schlauchförmigen Sackkörper während ihres Transports auf der Transporteinrichtung. Die Vorrichtung umfasst weiters ein Spreizwerkzeug, das in den geöffneten Endbereich eines jeden schlauchförmigen Sackkörpers während seines Transports auf der Transporteinrichtung einführbar ist, wobei des Spreizwerkzeug in Transportrichtung mit einer relativ zur Transportgeschwindigkeit erhöhten Geschwindigkeit bewegbar ist, bis es den - in Transportrichtung gesehen - vorderen Teil des geöffneten Endbereichs erreicht und mit zumindest zwei am Spreizwerkzeug definierten vorderen Konturpunkten gegen die Innenseite des schlauchförmigen Sackkörpers aufläuft und dabei besagten vorderen Teil zu einem vorderen Eckumschlag in Gestalt eines im Wesentlichen gleichschenkeligen Dreiecks spreizt, wobei jeder Schenkel des vorderen dreieckigen Eckumschlags an zumindest einem vorderen Konturpunkt des Spreizwerkzeugs anliegt, und wobei das Spreizwerkzeug aus dem vorderen Eckumschlag durch relatives Verzögern seiner Bewegung gegenüber der Transportgeschwindigkeit herausbewegbar ist. Die Vorrichtung umfasst weiters eine Anpresseinrichtung zum Pressen des erzeugten vorderen Eckumschlags.

Das Spreizwerkzeug ist als geteiltes Werkzeug ausgebildet, wobei an einem Arm zwei Platten oder Stäbe montiert sind, die zwischen einander einen Abstand freilassen, so dass die Anpresseinrichtung durch den Abstand in das Spreizwerkzeug hineinragt oder hindurchführbar ist, ohne damit zu kollidieren. Das Spreizwerkzeug läuft in einer Translationsbewegung in Transportrichtung gegen die Innenseite des schlauchförmigen Sackkörpers auf.

Mit dieser Erfindung ist es möglich, einen geöffneten Boden in einem Endbereich eines schlauchförmigen Sackkörpers auszubilden, der ausgehend von der Spitze des vorderen, dreieckigen Eckumschlags eine wohldefinierte geometrische Form aufweist, wobei sich diese wohldefinierte geometrische Form insgesamt in einem exakten, geöffneten Boden manifestiert, der wiederum die Erzeugung von Säcken höchster Qualität und Formstabilität zulässt.

Eine weitere Verbesserung der exakten Definition der erwünschten geometrischen Form des geöffneten Bodens lässt sich erfindungsgemäß erzielen, wenn das Spreizwerkzeug im geöffneten Endbereich des schlauchförmigen Sackkörpers in Transportrichtung mit einer relativ zur Transportgeschwindigkeit verringerten oder negativen Geschwindigkeit bewegt wird, bis es den - in Transportrichtung gesehen - hinteren Teil des geöffneten Endbereichs erreicht und mit zumindest zwei am Spreizwerkzeug definierten hinteren Konturpunkten gegen die Innenseite des schlauchförmigen Sackkörpers aufläuft und dabei besagten hinteren Teil zu einem hinteren Eckumschlag in Gestalt eines im Wesentlichen gleichschenkeligen Dreiecks spreizt, wobei jeder Schenkel des hinteren dreieckigen Endumschlags an zumindest einem hinteren Konturpunkt des Spreizwerkzeugs anliegt. Nach der Bildung des hinteren Eckumschlags wird das Spreizwerkzeug aus dem hinteren Eckumschlag durch relatives Beschleunigen seiner Bewegung gegenüber der Transportgeschwindigkeit herausbewegt, und der erzeugte hintere Eckumschlag mittels einer Anpresseinrichtung gepresst.

Vorteilhaft werden aus den Schlauchlagen am geöffneten Endbereich Bodenseitenklappen gebildet, die sich an gegenüberliegenden Seiten einer Bodenmittellinie erstrecken, wodurch die Bildung des geöffneten Bodens geometrisch bestimmt vervollständigt wird und der Sackkörper in dieser Konfiguration an weitere Verarbeitungsstationen übergeben werden kann.

Wenn vor dem Öffnen des Endbereichs des schlauchförmigen Sackkörpers dieser Endbereich entlang einer in Transportrichtung verlaufenden Faltlinie aus der ersten Ebene des flachliegenden Sackkörpers in eine im Wesentlichen orthogonal dazu verlaufende zweite Ebene gebracht wird, kann das nachfolgende Öffnen des Endbereichs besonders einfach erfolgen. Insbesondere kann bei dieser Ausführungsform eine Bodenseitenklappe des geöffneten Endbereichs durch Umfalten einer ersten Schlauchlage auf sich selbst entlang einer in Transportrichtung verlaufenden Faltlinie gebildet werden, und die andere Bodenseitenklappe aus einer zweiten Schlauchlage gebildet werden, indem diese zweite Schlauchlage in die Ebene des flach liegenden Sackkörpers gefaltet wird. Somit liegt der geöffnete Boden wieder in der Ebene des Sackkörpers, was das Pressen und den Transport zu weiteren Verarbeitungsstationen erheblich erleichtert.

Es ist weiters vorteilhaft, wenn das Spreizwerkzeug nach der Bildung des vorderen dreieckigen Eckumschlags und optional auch des hinteren dreieckigen Eckumschlags vom Endbereich des Sackkörpers weggeführt wird, damit der Sackkörper ungehindert weiter transportiert werden kann. Dabei ist es besonders bevorzugt, wenn das Spreizwerkzeug erst nach der Fixierung der Spitze des vorderen Eckumschlags durch eine Anpresseinrichtung aus dem vorderen Eckumschlag des Sackkörpers weggeführt wird. Auf diese Weise wird verlässlich verhindert, dass sich der vordere Eckumschlag zu entfalten beginnt, nachdem oder noch während sich das Spreizwerkzeug aus dem vorderen Eckumschlag herausbewegt. Dieses Merkmal ist insbesondere für Sackkörper aus einem zum Verrutschen und Entfalten neigenden Material, wie z.B. Kunststofffolie oder einem Gewebe aus gereckten Kunststoffbändchen, besonders nützlich.

Prinzipiell ist es mit der vorliegenden Erfindung möglich, exakte vordere und hintere Eckumschläge auszubilden, auch wenn das Spreizwerkzeug mit nur einem Konturpunkt an jedem Schenkel der Eckumschläge anliegt. Das erfindungsgemäße Verfahren wird jedoch im harten Produktionsbetrieb stabiler ablaufen, wenn das Spreizwerkzeug mit vorderen Konturlinien und - für die Bildung des hinteren Eckumschlags - optional auch hinteren Konturlinien ausgestattet ist. Diese Konturlinien definieren Abschnitte der Schenkel des vorderen dreieckigen Eckumschlags und optional auch Abschnitte der Schenkel des hinteren dreieckigen Eckumschlags, wobei sich die Konturlinien auch über die gesamte Länge der Schenkel erstrecken können.

Als besonders gut geeignet für einen kontinuierlichen Transport der Sackkörper während ihrer Bearbeitung hat sich herausgestellt, wenn das Öffnen des Endbereichs des schlauchförmigen Sackkörpers durch Auseinanderziehen der aneinander anliegenden Schlauchlagen des Sackkörpers erfolgt.

In einer bevorzugten Ausführungsform der Erfindung umfasst die Öffnungseinrichtung ein-und abschaltbare Saugeinrichtungen, die zu jeweils einer Schlauchlage am Endbereich der schlauchförmigen Sackkörper zuführbar sind, und nach dem Anliegen an der jeweiligen Schlauchlage und Einschalten der Saugwirkung quer zur Transportrichtung voneinander wegbewegbar und gleichzeitig mit Transportgeschwindigkeit in Transportrichtung bewegbar sind. Eine solche Öffnungseinrichtung arbeitet sehr verlässlich und wartungsarm. Es hat sich für hochverlässliche Öffnungsvorgänge als günstig erwiesen, wenn die Mittelachsen der Saugeinrichtungen in Transportrichtung T deckungsgleich oder hintereinander versetzt, vorzugsweise versetzt angeordnet sind.

Gemäß der Erfindung weist das Spreizwerkzeug einen Arm und an diesem Arm montierte Platten und/oder Stäbe auf, an denen die vorderen Konturpunkte bzw. Konturlinien und optional auch die hinteren Konturpunkte bzw. Konturlinien definiert sind. Dabei können die Platten und/oder Stäbe jeweils speziell an bestimmte Sackproportionen oder -materialien angepasst sein. Es ist weiters bevorzugt, wenn die Platten und/oder Stäbe symmetrisch zur Transportrichtung angeordnet sind, denn dadurch wird automatisch erzwungen, dass auch die gebildeten Eckumschläge symmetrisch zur Transportrichtung ausgerichtet sind.

Indem das Spreizwerkzeug auf einem umlaufenden Antrieb, beispielsweise einem in Transportrichtung ausgerichteten Zahnriemen- oder Kettenantrieb montiert ist, wobei der umlaufende Antrieb relativ zur Transportgeschwindigkeit beschleunigbar und verzögerbar ist, realisiert man einen sehr verlässlichen und wartungsarmen Antrieb, der genau mit dem Hauptantrieb, der für den Transport der Sackkörper verantwortlich ist, synchronisierbar ist.

Indem das Spreizwerkzeug als geteiltes Werkzeug ausgebildet ist, so dass die Anpresseinrichtung in das Spreizwerkzeug hineinragt oder hindurchführbar ist, ohne damit zu kollidieren, kann das Pressen des Eckumschlags bereits beginnen, während sich das Spreizwerkzeug noch im Eckumschlag befindet. Dadurch fixiert die Anpresseinrichtung den Eckumschlag gegen Entfalten und Verziehen. Die Anpresseinrichtung umfasst zweckmäßig Pressriemen, Anpressrollen und/oder Anpressgleitelemente.

Die Erfindung mit ihren Merkmalen und Vorteilen wird nun anhand von beispielhaften Ausführungsformen unter Bezugnahme auf die Zeichnungen im Detail erläutert. In den Zeichnungen zeigen:
Fig. 1 bis Fig. 6 schematische perspektivische Ansichten von Teilen einer erfindungsgemäßen Vorrichtung zur Erläuterung des erfindungsgemäßen Verfahrens;
Fig. 7A und Fig. 7B eine erste Ausführungsform eines Spreizwerkzeugs in der Perspektive und in Draufsicht;
Fig. 8A und Fig. 8B eine zweite außerhalb der Erfindung liegende Ausführungsform eines Spreizwerkzeugs in der Perspektive und in Draufsicht;
Fig. 9A und Fig. 9B eine dritte Ausführungsform eines Spreizwerkzeugs in der Perspektive und in Draufsicht;
Fig. 10 eine perspektivische Teilansicht einer ersten Ausführungsform einer Anpresseinrichtung;
Fig. 11 eine perspektivische Ansicht einer zweiten Ausführungsform einer Anpresseinrichtung; und
Fig. 12 eine perspektivische Ansicht einer dritten Ausführungsform einer Anpresseinrichtung.

Das erfindungsgemäße Verfahren zum Ausbilden eines offenen Bodens an einem offenen Endbereich eines schlauchförmigen Sackkörpers wird nun anhand der in Fig. 1 bis Fig. 6 dargestellten Verfahrensschritte erklärt. Das Verfahren läuft in einer erfindungsgemäßen Vorrichtung 1 zum Ausbilden eines offenen Bodens an einem offenen Endbereich eines schlauchförmigen Sackkörpers ab, die nachfolgend als Bodenöffnungsvorrichtung 1 bezeichnet wird. Von dieser Bodenöffnungsvorrichtung 1 sind in Fig. 1 bis Fig. 6 zur besseren Übersichtlichkeit nur die erfindungswesentlichen Merkmale dargestellt. Teile der Bodenöffnungsvorrichtung 1, die mit der Erfindung nichts zu tun haben bzw. dem Fachmann geläufig sind, wurden aus den Zeichnungen weggelassen.

Die Bodenöffnungsvorrichtung 1 weist eine Transporteinrichtung 2 in Form eines Förderbands auf und bewegt sich kontinuierlich mit einer Transportgeschwindigkeit V in einer Transportrichtung T. Auf der Transporteinrichtung 2 liegen schlauchförmige Sackkörper 10 in flachliegendem Zustand mit ihrer Längserstreckung L quer zur Transportrichtung T. Die Sackkörper 10 werden auf dem Förderband durch nicht dargestellte Haltemittel gegen Verrutschen gesichert. Solche Haltemittel umfassen z.B. Leisten aus ferromagnetischem Material, die auf den Sackkörpern 10 platziert werden und von der Unterseite des Förderbands mit Magneten, die sich zusammen mit dem Förderband bewegen, gegen das Förderband angezogen werden und dabei den dazwischenliegenden Sackkörper 10 an das Förderband anpressen. Alternativ dazu ist das Förderband als Lochförderband ausgebildet, wobei von der Unterseite des Förderbands ein Vakuum angelegt wird, das den Sackkörper 10 an das Förderband ansaugt.

Die schlauchförmigen Sackkörper 10 sind beispielweise aus Gewebe aus gereckten Kunststoffbändchen hergestellt. Die Kunststoffbändchen können ein Polyethylen- oder Polypropylen-Material umfassen. Optional weist das Gewebe eine Beschichtung aus Kunststoff auf. Die schlauchförmigen Sackkörper 10 können alternativ dazu aus Kunststofffolie hergestellt sein.

Der schlauchförmige Sackkörper 10 weist zwei einander gegenüberliegende offene Endbereiche 10e, 10f auf. Der Endbereich 10e soll zu einem Kreuzboden geformt werden, wie nachfolgend erklärt wird. In weiterer Bearbeitung kann auch der Endbereich 10f auf die gleiche Weise wie der Endbereich 10e zu einem Kreuzboden geformt werden, wodurch ein Kastensack oder Kastenventilsack erzeugt wird.

In Fig. 1 ist zu sehen, dass der schlauchförmige Sackkörper 10 zunächst flach in einer ersten Ebene ε1 auf der Transporteinrichtung 2 aufliegt. In diesem flach liegenden Zustand liegen eine erste und eine zweite Schlauchlage 10a, 10b aneinander an. Dann wird der Endbereich 10e des schlauchförmigen Sackkörpers 10 mittels einer Faltleiste 12, die im Fachjargon als "Vorbruchleiste" bezeichnet wird, und Umlenkblechen 11a, 11b aus der ersten Ebene ε1 des flachliegenden Sackkörpers in eine im Wesentlichen orthogonal dazu verlaufende zweite Ebene ε2 gebracht.

Fig. 2 zeigt den Sackkörper 10 mit vollständig orthogonal nach oben (in die zweite Ebene ε2) geklapptem Endbereich 10e. Die Faltleiste 12 setzt sich in Transportrichtung T fort und hat nun im Zusammenwirken mit dem Umlenkblech 11a die Aufgabe, den in die zweite Ebene ε2 umgeklappten Endbereich 10e des Sackkörpers 10 in dieser Winkelstellung zur ersten Ebene ε1, in der der Sackkörper 10 liegt, zu halten. Eine allgemein mit dem Bezugszeichen 20 bezeichnete Öffnungseinrichtung umfasst zwei Saugeinrichtungen 13, 14, die an symbolisch dargestellten Querträgern 15, 16 quer zur Transportrichtung T hin- und herbewegbar sind. Die Querträger 15, 16 können beispielsweise als Schienen oder Schwenkarme ausgebildet sein. Alternativ dazu sind die Querträger 15, 16 Kolben-Zylinder-Anordnungen, wobei die Saugeinrichtungen 13, 14 an den freien Enden der Kolben sitzen und solcherart quer zur Transportrichtung T hin- und herbewegbar sind. Die Querträger 15, 16 sind mittels Längsträgern 17, 18 in Transportrichtung T mit der Transportgeschwindigkeit V bewegbar. Auch die Längsträger 17, 18 können z.B. als Schienen, Schwenkarme oder Kolben-Zylinder-Anordnungen ausgebildet sein. Die genaue Ausführung von Querträgern und Längsträgern spielt keine Rolle; wesentlich ist nur, dass die Saugeinrichtungen 13, 14 sowohl quer zur Transportrichtung T als auch in Transportrichtung T beweglich sind.

In Fig. 2 ist ein Verfahrenschritt dargestellt, bei dem die beiden Saugeinrichtungen 13, 14 von gegenüberliegenden Seiten im Endbereich 10e mit der ersten Schlauchlage 10a bzw. der zweiten Schlauchlage 10b in Kontakt gebracht worden sind. Es wird ein Vakuum eingeschaltet, so dass die erste Saugeinrichtung 13 die erste Schlauchlage 10a ansaugt und die zweite Saugeinrichtung 14 die erste Schlauchlage 10b ansaugt. Es ist zu beachten, dass sich die Saugeinrichtungen 13, 14 synchron mit der Transporteinrichtung 2 mit der Transportgeschwindigkeit V in der Transportrichtung T bewegen, so dass es zu keinen Verziehungen der Schlauchlagen 10a, 10b kommen kann. Dann beginnen sich die beiden Saugeinrichtungen 13, 14 quer zur Transportrichtung V voneinander wegzubewegen (Pfeile P1 bzw. P2), ziehen dabei jeweils eine Schlauchlage 10a, 10b mit sich und öffnen dadurch den Endbereich 10e des schlauchförmigen Sackkörpers 10.

Fig. 3 zeigt den Endbereich 10e des schlauchförmigen Sackkörpers 10 im geöffneten Zustand, in dem zwischen den Schlauchlagen 10a, 10b ein Freiraum 10g ausgebildet ist. Man erkennt in dieser Darstellung auch, dass mittlerweile das Vakuum von den Saugeinrichtungen 13, 14 abgeschaltet wurde und sich die beiden Saugeinrichtungen 13, 14 aus dem Eingriff mit den Schlauchlagen 10a, 10b gelöst haben und daher entgegen der Transportrichtung T stromaufwärts bewegt werden können, um den Endbereich des nächsten Sackkörpers zu öffnen. Man sieht in dieser Darstellung weiters, dass der geöffnete Endbereich 10e eine geometrisch weitgehend undefinierte Form aufweist. Nun wird ein Spreizwerkzeug 21 in den Freiraum 10g des geöffneten Endbereichs 10e eingeführt, wobei sich das Spreizwerkzeug 21 in einem Kreisbogen (Pfeil P3) in den geöffneten Endbereich 10e hineinbewegt. Dabei weist die Bogenbewegung des Spreizwerkzeugs 21 eine in Transportrichtung T gerichtete Bewegungskomponente mit einer gegenüber der Transportgeschwindigkeit V höheren relativen Geschwindigkeit V1R auf. Das Spreizwerkzeug 21 wird von einem oder mehreren parallel umlaufenden Zahnriemen oder einem oder mehreren parallel umlaufenden Rollenketten angetrieben, wobei der Zahnriemen 25 oder die Kette jeweils von mindestens 2 Zahnriemenscheiben bzw. Kettenrädern 26, 27 in Transportrichtung T ausgerichtet wird. Die Bodenöffnungsvorrichtung wird somit aus einem oder mehreren, vorzugsweise zwei Spreizwerkzeugen ausgebildet, wobei der Abstand der Spreizwerkzeuge zueinander durch getrennte Antriebseinheiten variabel sein kann. Jeweils eine der Riemenscheiben 26, 27 ist mit einem steuerbaren Antrieb verbunden, so dass synchronisiert mit dem Takt, in dem die Sackkörper 10 durch die Bodenöffnungsvorrichtung 1 laufen, das Spreizwerkzeug gegenüber der Transportgeschwindigkeit V beschleunigbar und verzögerbar ist.

Aus Fig. 4 ist ersichtlich, dass die Kreisbogenbewegung des Spreizwerkzeugs 21, nachdem es um die Riemenscheibe 26 herumgelaufen ist, in eine Translationsbewegung in Transportrichtung T übergegangen ist, indem es vom unteren Trum des Zahnriemens 25 gezogen wird. Aufgrund der nach wie vor bestehenden höheren relativen Geschwindigkeit V1R bezogen auf die Transportgeschwindigkeit T bewegt sich das Spreizwerkzeug 21 schneller als der Sackkörper 10 und läuft daher an einem vorderen Teil 10v des geöffneten Endbereichs 10e gegen die Innenseite des schlauchförmigen Sackkörpers auf, wobei vordere Konturpunkte 23p, 24p des Spreizwerkzeugs 21 als erstes mit dem Sackkörper in Kontakt kommen. Diese vorderen Konturpunkte 23p, 24p stellen Endpunkte von vorderen Konturlinien 23v, 24v des Spreizwerkzeugs 21 dar (siehe auch Fig. 7A und Fig. 7B), die ebenfalls mit dem vorderen Teil 10v des Endbereichs 10e des Sackkörpers 10 in Kontakt gelangen. Dadurch spreizt das Spreizwerkzeug 21 den vorderen Teil 10v zu einem vorderen Eckumschlag 10j, der die Form eines im Wesentlichen gleichschenkeligen Dreiecks besitzt. Die Schenkel 10k, 10m des vorderen dreieckigen Eckumschlags 10j werden definiert, indem zumindest ein vorderer Konturpunkt des Spreizwerkzeugs dagegen anliegt. Bei der in diesem Ausführungsbeispiel gewählten Gestalt des Spreizwerkzeugs 21 liegen sowohl die vorderen Konturpunkte 23p, 24p als auch die vorderen Konturlinien 23v, 24v des Spreizwerkzeugs 21 an den Schenkeln 10k, 10m an. Nebenbei bemerkt ist das gleichschenkelige Dreieck ein rechtwinkeliges gleichschenkeliges Dreieck.

Fig. 4 zeigt den Zustand, in dem der vordere Eckumschlag 10j durch das Spreizwerkzeug 21 vollständig ausgebildet worden ist. Man erkennt in dieser Darstellung auch, dass die gleichschenkelige Dreiecksform des vorderen Eckeinschlags 10j symmetrisch zu einer Mittellinie M des geöffneten Endbereichs 10e positioniert ist. Indem das Spreizwerkzeug 21 den vorderen dreieckigen Eckumschlag 10j bildet, faltet es gleichzeitig einen vorderen Bereich der ersten Schlauchlage 10a um die Faltleiste 12 herum auf sich selbst zurück, so dass dieser Bereich der Schlauchlage 10a wieder in der ersten Ebene ε1 liegt. Ebenso faltet das Spreizwerkzeug 21 einen vorderen Bereich der zweiten Schlauchlage 10b in seine Ursprungslage in die erste Ebene ε1. Auf diese Weise wird die Bildung der Bodenseitenklappen 10u, 10t aus den beiden Schlauchlagen 10a, 10b gestartet.

Nachdem der vordere dreieckige Eckumschlag 10j gebildet worden ist, wird das Spreizwerkzeug 21 durch relatives Verzögern seiner Bewegung gegenüber der Transportgeschwindigkeit T nach hinten aus dem vorderen Eckumschlag 10j herausbewegt, wobei es das Umklappen der Schlauchlagen 10a, 10b fortsetzt und somit die Bildung der Bodenseitenklappen 10u, 10t aus den beiden Schlauchlagen 10a, 10b fortschreitet. Bereits bevor sich das Spreizwerkzeug 21 aus dem vorderen Eckumschlag 10j zurückzieht, ist die Spitze 10s des vorderen Eckumschlags 10j zu einer Anpresseinrichtung 28 gelangt, die zunächst die Spitze 10s und sukzessive den gesamten vorderen Eckumschlag 10j in der definierten Form hält und verhindert, dass sich der Eckumschlag 10j wieder entfaltet. In dieser Ausführungsform ist die Anpresseinrichtung 28 als ein Anpressband 28a ausgebildet, das in Transportrichtung T ausgerichtet ist und um zwei Umlenkrollen 28b, 28c umläuft, von denen in Fig. 3 bis Fig. 6 nur die hintere Umlenkrolle 28b dargestellt ist. Fig. 10 zeigt aber die vollständige Anpresseinrichtung 28. Durch den Transport des Sackkörpers 10 wird der gesamte Endbereich 10e entlang der Bodenmittellinie M unter der Anpresseinrichtung 28 hindurchgezogen, wodurch auch die gefalteten Bodenseitenklappen 10u, 10t in definierter Form gehalten werden und ein Entfalten verhindert wird.

Fig. 5 zeigt einen Verfahrenszustand, in dem das Spreizwerkzeug 21 im geöffneten Endbereich 10e des schlauchförmigen Sackkörpers 10 so lange in Transportrichtung T mit einer relativ zur Transportgeschwindigkeit V verringerten oder negativen Geschwindigkeit V2R bewegt worden ist, bis es den - in Transportrichtung T gesehen - hinteren Teil 10h des geöffneten Endbereichs 10e erreicht hat und mit zumindest zwei am Spreizwerkzeug definierten hinteren Konturpunkten 23q, 24q gegen die Innenseite des schlauchförmigen Sackkörpers aufgelaufen ist und dabei besagten hinteren Teil 10h zu einem hinteren Eckumschlag 10p in Form eines im Wesentlichen gleichschenkeligen Dreiecks gespreizt hat. Diese hinteren Konturpunkte 23q, 24q stellen Endpunkte von hinteren Konturlinien 23h, 24h des Spreizwerkzeugs 21 dar (siehe Fig. 7A und Fig. 7B), die ebenfalls mit dem hinteren Teil 10h des Endbereichs 10e des Sackkörpers 10 in Kontakt gelangen und die Schenkel 10q, 10r des hinteren dreieckigen Eckumschlags 10p definieren. Nebenbei bemerkt ist das gleichschenkelige Dreieck ein rechtwinkeliges gleichschenkeliges Dreieck. Wie man aus Fig. 5 erkennen kann, ist zu diesem Zeitpunkt auch die Bildung der beiden Bodenseitenklappen 10u, 10t abgeschlossen.

Der Begriff "relativ zur Transportgeschwindigkeit V verringerte oder negative Geschwindigkeit V2R", wie oben verwendet, bedeutet, dass das Spreizwerkzeug 21 zwar in Transportrichtung, aber mit geringerer Geschwindigkeit als die Transportgeschwindigkeit V bewegt wird, oder dass das Spreizwerkzeug vorübergehend angehalten wird, oder dass das Spreizwerkzeug entgegen der Transportrichtung T bewegt wird.

Wie in Fig. 6 dargestellt, wird, nachdem der hintere dreieckige Eckumschlag 10p gebildet worden ist, das Spreizwerkzeug 21 durch relatives Beschleunigen seiner Bewegung V3R gegenüber der Transportgeschwindigkeit T nach vorne aus dem hinteren Eckumschlag 10p herausbewegt, gelangt zur Riemenscheibe 27, wo es in einer Kreisbogenbewegung in eine vom Endbereich 10e entfernte Stellung gebracht wird, anschließend entlang dem oberen Trum des Zahnriemens 25 zurückgeführt wird, um den offenen Boden des nachfolgenden Sackkörpers (oder des übernächsten, wenn zwei Spreizwerkzeuge vorgesehen sind, etc.) zu bilden.

Wie in Fig. 3 bis Fig. 6 sowie Fig. 7A und Fig. 7B dargestellt, ist das Spreizwerkzeug 21 als geteiltes Werkzeug ausgebildet, wobei an einem Arm 22 zwei Platten 23, 24 montiert sind, die zwischen einander einen Abstand 21a freilassen. An Kanten der Platten 23, 24 sind die vorderen und hinteren Konturpunkte 23p, 24p, 23q, 24q definiert, ebenso die vorderen und hinteren Konturlinien 23v, 24v, 23h, 24h. Die geteilte Form des Spreizwerkzeugs 21 ermöglicht es, dass die Anpresseinrichtung 28 sich durch den Abstand 21a hindurch erstrecken kann und dadurch die gefalteten vorderen und hinteren Eckumschläge 10j, 10p sowie die Bodenseitenklappen 10u, 10t früher niederhalten und pressen kann, als wenn sie - um Kollision mit dem Spreizwerkzeug 21 zu verhindern - weiter stromabwärts vom Spreizwerkzeug 21 angeordnet werden müsste.

Fig. 8A und Fig. 8B zeigen eine außerhalb der Erfindung liegende Ausführungsform eines Spreizwerkzeugs 30. Das erste alternative Spreizwerkzeug 30 unterscheidet sich vom Spreizwerkzeug 21 insofern, als am Arm 22 nur eine Platte 31 ausgebildet ist, die Kanten aufweist, die vordere Konturlinien 31vl, 31vr und hintere Konturlinien 31h1, 31hr definieren. Das Spreizwerkzeug 30 ist somit kein geteiltes Werkzeug.

Fig. 9A und Fig. 9B zeigen eine, zweite alternative Ausführungsform eines Spreizwerkzeugs 32. Das zweite, alternative Spreizwerkzeug 32 unterscheidet sich vom Spreizwerkzeug 21 insofern, als am Arm 22 zwei schräg gerichtete Stäbe 33, 34 ausgebildet sind, deren Spitzen Konturpunkte 33p, 34p definieren. Die Stäbe 33, 34 sind im Abstand 32a voneinander angeordnet. Es handelt sich somit um ein geteiltes Werkzeug, wobei durch den Abstand 32a eine Anpresseinrichtung hindurchführbar ist. Da jeder Stab 33, 34 nur einen Konturpunkt 33p, 34p definiert, ist das zweite, alternative Spreizwerkzeug 32 je nach Einbaulage nur zur Erzeugung eines vorderen oder hinteren Eckumschlags geeignet. Um sowohl den vorderen Eckumschlag als auch den hinteren Eckumschlag zu erzeugen, müssen zwei zweite alternative Spreizwerkzeuge 32 kombiniert werden, z.B. indem sie hintereinander und in umgekehrter Einbaulage auf dem Zahnriemen 25 montiert werden.

Fig. 11 zeigt eine alternative Anpresseinrichtung 35 in Gestalt eines Pressschuhs aus einem Material mit guten Gleiteigenschaften in Bezug auf den Sackkörper.

Fig. 12 zeigt eine weitere alternative Anpresseinrichtung 36 in Gestalt einer drehbaren Anpressrolle.

## Patentansprüche

1. Verfahren zum Ausbilden eines offenen Bodens an einem offenen Endbereich eines schlauchförmigen Sackkörpers (10), welcher Sackkörper vorzugsweise aus einem Gewebe aus gereckten Kunststoffbändchen oder einer Kunststofffolie hergestellt ist, wobei der Sackkörper flachliegend in einer Transportrichtung (T) quer zu seiner Längserstreckung (L) mit einer Transportgeschwindigkeit (V) transportiert und während des Transports der zu faltende Endbereich (10e) des schlauchförmigen Sackkörpers geöffnet wird, umfassend das Einführen eines Spreizwerkzeugs (21, 30, 32) in den geöffneten Endbereich des schlauchförmigen Sackkörpers,
das Bewegen des Spreizwerkzeugs in Transportrichtung (T) mit einer relativ zur Transportgeschwindigkeit (T) erhöhten Geschwindigkeit (V1R), bis das Spreizwerkzeug (21) an dem - in Transportrichtung gesehen - vorderen Teil (10v) des geöffneten Endbereichs mit zumindest zwei am Spreizwerkzeug definierten vorderen Konturpunkten (23p, 24p; 33p, 34p) gegen die Innenseite des schlauchförmigen Sackkörpers aufläuft und dabei besagten vorderen Teil (10v) zu einem vorderen Eckumschlag (10j) in Gestalt eines im Wesentlichen gleichschenkeligen Dreiecks spreizt, wobei jeder Schenkel (10k, 10m) des vorderen dreieckigen Eckumschlags (10j) an zumindest einem vorderen Konturpunkt (23p, 24p; 33p, 34p) des Spreizwerkzeugs (21) anliegt,
das Herausbewegen des Spreizwerkzeugs (21) aus dem vorderen Eckumschlag (10j) durch relatives Verzögern seiner Bewegung gegenüber der Transportgeschwindigkeit (V), und
das Pressen des erzeugten vorderen Eckumschlags (10j)
**dadurch gekennzeichnet, dass**
das Spreizwerkzeug (21, 32) als geteiltes Werkzeug ausgebildet ist, wobei an einem Arm (22) zwei Platten (23, 24) oder Stäbe (33, 34) montiert sind, die zwischen einander einen Abstand (21a, 32a) freilassen, so dass die Anpresseinrichtung (28, 35, 36) durch den Abstand (21a, 32a) in das Spreizwerkzeug hineinragt oder hindurchführbar ist, ohne damit zu kollidieren, und dass das Spreizwerkzeug (21, 32) in einer Translationsbewegung in Transportrichtung (T) gegen die Innenseite des schlauchförmigen Sackkörpers aufläuft.

2. Verfahren nach Anspruch 1, **dadurch gekennzeichnet, dass** das Spreizwerkzeug (21, 30, 32) im geöffneten Endbereich (10e) des schlauchförmigen Sackkörpers (10) in Transportrichtung (T) mit einer relativ zur Transportgeschwindigkeit (V) verringerten oder negativen Geschwindigkeit (V2R) bewegt wird, bis es den - in Transportrichtung gesehen - hinteren Teil (10h) des geöffneten Endbereichs erreicht und mit zumindest zwei am Spreizwerkzeug definierten hinteren Konturpunkten (23q, 24q; 33p, 34p) gegen die Innenseite des schlauchförmigen Sackkörpers aufläuft und dabei besagten hinteren Teil (10h) zu einem hinteren Eckumschlag (10p) in Gestalt eines im Wesentlichen gleichschenkeligen Dreiecks spreizt, wobei jeder Schenkel (10q, 10r) des hinteren dreieckigen Endumschlags (10p) an zumindest einem hinteren Konturpunkt (23q, 24q; 33p, 34p) des Spreizwerkzeugs anliegt,
das Herausbewegen des Spreizwerkzeugs (21, 30, 32) aus dem hinteren Eckumschlag (10p) durch relatives Beschleunigen seiner Bewegung gegenüber der Transportgeschwindigkeit (V), und
das Pressen des erzeugten hinteren Eckumschlags (10p).

3. Verfahren nach Anspruch 1 oder 2, **dadurch gekennzeichnet, dass** aus den Schlauchlagen (10a, 10b) am geöffneten Endbereich Bodenseitenklappen (10u, 10t) gebildet werden, die sich an gegenüberliegenden Seiten einer Bodenmittellinie (M) erstrecken.

4. Verfahren nach einem der vorhergehenden Ansprüche, **dadurch gekennzeichnet, dass** vor dem Öffnen des Endbereichs des schlauchförmigen Sackkörpers dieser Endbereich (10e) entlang einer in Transportrichtung verlaufenden Faltlinie aus der ersten Ebene (ε1) des flachliegenden Sackkörpers in eine im Wesentlichen orthogonal dazu verlaufende zweite Ebene (ε2) gebracht wird.

5. Verfahren nach Anspruch 4, **dadurch gekennzeichnet, dass** eine Bodenseitenklappe (10u) des geöffneten Endbereichs durch Umfalten einer ersten Schlauchlage (10a) auf sich selbst entlang einer in Transportrichtung verlaufenden Faltlinie gebildet wird, und eine andere Bodenseitenklappe (10t) aus einer zweiten Schlauchlage (10b) gebildet wird, indem diese zweite Schlauchlage (10b) in die Ebene (ε1) des flach liegenden Sackkörpers (10) gefaltet wird.

6. Verfahren nach einem der vorhergehenden Ansprüche, **dadurch gekennzeichnet, dass** das Spreizwerkzeug (21, 30, 32) nach der Bildung des vorderen dreieckigen Eckumschlags (10j) und optional auch des hinteren dreieckigen Eckumschlags (10p) vom Endbereich (10e) des Sackkörpers weggeführt wird.

7. Verfahren nach einem der Ansprüche 1 bis 6, **dadurch gekennzeichnet, dass** das Spreizwerkzeug (21,30,32) erst nach der Fixierung der Spitze (10s) des vorderen Eckumschlags (10j) durch eine Anpresseinrichtung (28, 35, 36) aus dem vorderen Eckumschlag (10j) des Sackkörpers weggeführt wird.

8. Verfahren nach einem der vorhergehenden Ansprüche, **dadurch gekennzeichnet, dass** das Spreizwerkzeug (21, 30) mit vorderen Konturlinien (23v, 24v, 31v1, 31vr) und optional auch hinteren Konturlinien (23h, 24h, 31hl, 31hr) ausgestattet ist, die Abschnitte der Schenkel (10k, 10m) des vorderen dreieckigen Eckumschlags (10j) und optional auch Abschnitte der Schenkel (10q, 10r) des hinteren dreieckigen Eckumschlags (10p) definieren.

9. Verfahren nach einem der vorhergehenden Ansprüche, **dadurch gekennzeichnet, dass** das Öffnen des Endbereichs des schlauchförmigen Sackkörpers durch Auseinanderziehen der aneinander anliegenden Schlauchlagen (10a, 10b) des Sackkörpers erfolgt.

10. Vorrichtung (1) zum Ausbilden eines offenen Bodens an einem offenen Endbereich (10e) eines schlauchförmigen Sackkörpers (10), welcher Sackkörper vorzugsweise aus einem Gewebe aus gereckten Kunststoffbändchen oder Kunststofffolie hergestellt ist, mit einer Transporteinrichtung (2) zum Transportieren der Sackkörper (10) in flachliegendem Zustand in einer Transportrichtung (T) quer zu ihrer Längserstreckung (L) mit einer Transportgeschwindigkeit (V), und mit einer Öffnungseinrichtung (20) zum Öffnen der zu faltenden Endbereiche der schlauchförmigen Sackkörper während ihres Transports auf der Transporteinrichtung, umfassend
ein Spreizwerkzeug (21, 30, 32), das in den geöffneten Endbereich (10e) eines jeden schlauchförmigen Sackkörpers während seines Transports auf der Transporteinrichtung einführbar ist,
wobei des Spreizwerkzeug (21, 30, 32) in Transportrichtung (T) mit einer relativ zur Transportgeschwindigkeit (V) erhöhten Geschwindigkeit (V1R) bewegbar ist, bis es den - in Transportrichtung gesehen - vorderen Teil (10v) des geöffneten Endbereichs erreicht und mit zumindest zwei am Spreizwerkzeug definierten vorderen Konturpunkten (23p, 24p; 33p, 34p) gegen die Innenseite des schlauchförmigen Sackkörpers aufläuft und dabei besagten vorderen Teil (10v) zu einem vorderen Eckumschlags (10j) in Gestalt eines im Wesentlichen gleichschenkeligen Dreiecks spreizt, wobei jeder Schenkel (10k, 10m) des vorderen dreieckigen Eckumschlags (10j) an zumindest einem vorderen Konturpunkt (23p, 24p; 33p, 34p) des Spreizwerkzeugs anliegt, und wobei das Spreizwerkzeug (21, 30, 32) aus dem vorderen Eckumschlag (10j) durch relatives Verzögern seiner Bewegung gegenüber der Transportgeschwindigkeit (V) herausbewegbar ist,
und eine Anpresseinrichtung (28, 35, 36) zum Pressen des erzeugten vorderen Eckumschlags,
**dadurch gekennzeichnet, dass**
das Spreizwerkzeug (21, 32) als geteiltes Werkzeug ausgebildet ist, wobei an einem Arm (22) zwei Platten (23, 24) oder Stäbe (33, 34) montiert sind, die zwischen einander einen Abstand (21a, 32a) freilassen, so dass die Anpresseinrichtung (28, 35, 36) durch den Abstand (21a, 32a) in das Spreizwerkzeug hineinragt oder hindurchführbar ist, ohne damit zu kollidieren, und dass das Spreizwerkzeug (21, 32) in einer Translationsbewegung in Transportrichtung (T) gegen die Innenseite des schlauchförmigen Sackkörpers aufläuft.

11. Vorrichtung nach Anspruch 10, **dadurch gekennzeichnet, dass** das Spreizwerkzeug (21, 30, 32) in einem geöffneten Endbereich (10e) des schlauchförmigen Sackkörpers in Transportrichtung (T) mit einer relativ zur Transportgeschwindigkeit (V) verringerten oder negativen Geschwindigkeit (V2R) bewegbar ist, bis es den - in Transportrichtung gesehen - hinteren Teil (10h) des geöffneten Endbereichs erreicht und mit zumindest zwei am Spreizwerkzeug definierten hinteren Konturpunkten (23q, 24q; 33p, 34p) gegen die Innenseite des schlauchförmigen Sackkörpers aufläuft und dabei besagten hinteren Teil (10h) zu einem hinteren Eckumschlag (10p) in Form eines im Wesentlichen gleichschenkeligen Dreiecks spreizt, wobei jeder Schenkel (10q, 10r) des hinteren dreieckigen Endumschlags (10p) an zumindest einem hinteren Konturpunkt (23q, 24q; 33p, 34p) des Spreizwerkzeugs anliegt, und wobei das Spreizwerkzeug (21, 30, 32) aus dem hinteren Eckumschlag (10p) durch relatives Beschleunigen (V3R) seiner Bewegung gegenüber der Transportgeschwindigkeit (V) herausbewegbar ist, und wobei eine Anpresseinrichtung (28, 35, 36) zum Pressen des erzeugten hinteren Eckumschlags vorgesehen ist.

12. Vorrichtung nach Anspruch 10 oder 11, **gekennzeichnet durch** eine Endbereich-Falteinrichtung, mittels der die Endbereiche (10e) der schlauchförmigen Sackkörper (10) entlang einer in Transportrichtung (T) verlaufenden Faltlinie aus einer ersten Ebene (ε1) in eine im Wesentlichen orthogonal dazu verlaufende zweite Ebene (ε2) bringbar sind, wobei die Endbereich-Falteinrichtung vorzugsweise eine Faltleiste (12) mit einer in Transportrichtung (T) verlaufenden Faltkante und zumindest ein Umlenkblech (11a, 11b) umfasst.

13. Vorrichtung nach einem der Ansprüche 10 bis 12, **dadurch gekennzeichnet, dass** das Spreizwerkzeug (21, 30, 32) nach der Bildung des vorderen dreieckigen Eckumschlags (10j) und gegebenenfalls auch des hinteren dreieckigen Eckumschlags (10p) in eine vom Endbereich des Sackkörpers entfernte Stellung bringbar ist.

14. Vorrichtung nach einem der Ansprüche 10 bis 13, **dadurch gekennzeichnet, dass** das Spreizwerkzeug (21, 30) vordere Konturlinien (23v, 24v, 31v1, 31vr) und optional auch hintere Konturlinien (23h, 24h, 31h1, 31hr) aufweist, die Abschnitte der Schenkel (10k, 10m) des vorderen dreieckigen Eckumschlags (10j) und optional auch Abschnitte der Schenkel (10q, 10r) des hinteren dreieckigen Eckumschlags (10p) definieren.

15. Vorrichtung nach einem der Ansprüche 10 bis 14, **dadurch gekennzeichnet, dass** das Spreizwerkzeug einen Arm (22) und an diesem Arm montierte Platten (23, 24, 31) und/oder Stäbe (33, 34) aufweist, an denen die vorderen Konturpunkte bzw. Konturlinien und optional auch die hinteren Konturpunkte bzw. Konturlinien definiert sind.

16. Vorrichtung nach Anspruch 15, **dadurch gekennzeichnet, dass** die Platten (23, 24, 31) und/oder Stäbe (33, 34) symmetrisch zur Transportrichtung angeordnet sind.

17. Vorrichtung nach einem der Ansprüche 10 bis 16, **dadurch gekennzeichnet, dass** das Spreizwerkzeug (21, 30, 32) auf einem in Transportrichtung ausgerichteten, umlaufenden Zahnriemen- (25) oder Kettenantrieb montiert ist, wobei der umlaufende Antrieb relativ zur Transportgeschwindigkeit (T) beschleunigbar und verzögerbar ist.

18. Vorrichtung nach Anspruch 17, **dadurch gekennzeichnet, dass** zwei Spreizwerkzeug vorgesehen sind, von denen jedes Spreizwerkzeug durch getrennte Antriebseinheiten von einem oder mehreren parallel umlaufenden Zahnriemen oder Rollenketten angetrieben wird.

19. Vorrichtung nach einem der Ansprüche 10 bis 18, **dadurch gekennzeichnet, dass** die Anpresseinrichtung (28, 35, 36) Pressriemen, Anpressrollen und/oder Anpressgleitelemente umfasst.

20. Vorrichtung nach einem der Ansprüche 10 bis 19, **dadurch gekennzeichnet, dass** die Öffnungseinrichtung (20) ein- und abschaltbare Saugeinrichtungen (13, 14) umfasst, die zu jeweils einer Schlauchlage (10a, 10b) am Endbereich (10e) der schlauchförmigen Sackkörper (10) zuführbar sind, und nach dem Anliegen an der jeweiligen Schlauchlage und Einschalten der Saugwirkung quer zur Transportrichtung (T) voneinander wegbewegbar und gleichzeitig mit Transportgeschwindigkeit (V) in Transportrichtung (T) bewegbar sind.

21. Vorrichtung nach einem der Ansprüche 10 bis 20, **dadurch gekennzeichnet, dass** die Mittelachsen der Saugeinrichtungen (13,14) in Transportrichtung T deckungsgleich oder hintereinander versetzt, vorzugsweise versetzt angeordnet sind.

## Claims

1. A method for forming an open bottom at an open end region of a tubular bag body (10), which bag body is preferably manufactured from a web of stretched plastic tapes or a plastic film, wherein the bag body is transported in a flat manner in a transporting direction (T) transversely to its longitudinal extension (L) at a transporting speed (V) and the end region (10e) to be folded of the tubular bag body is opened during the transportation, comprising
introducing a spreading tool (21, 30, 32) into the opened end region of the tubular bag body, moving the spreading tool in the transporting direction (T) at a speed (V1R) that is increased relative to the transporting speed (V) until the spreading tool (21) runs against the inner face of the tubular bag body on the front part (10v) of the opened end region - viewed in the transporting direction - with at least two front contour points (23p, 24p; 33p, 34p) defined at the spreading tool, thereby spreading said front part (10v) into a front corner flap (10j) in the form of an essentially isosceles triangle, with each leg (10k, 10m) of the front triangular corner flap (10j) abutting at least one front contour point (23p, 24p; 33p, 34p) of the spreading tool (21),
moving the spreading tool (21) out of the front corner flap (10j) by slowing down its movement relatively with respect to the transporting speed (V), and pressing the front corner flap (10j) which has been produced,
**characterized in that**
the spreading tool (21, 32) is designed as a split tool, wherein two plates (23, 24, 31) or rods (33, 34) are mounted to an arm (22), which plates or rods leave a space between each other, so that the pressing means (28, 35, 36) projects into the spreading tool or can be guided therethrough without colliding therewith, and that the spreading tool (21, 32) runs with a translational movement in the transporting direction (T) against the inner face of the tubular bag body.

2. A method according to claim 1, **characterized in that** the spreading tool (21, 30, 32) is moved in the opened end region (10e) of the tubular bag body (10) in the transporting direction (T) at a speed (V2R) that has been reduced relative to the transporting speed (V) or is negative until it reaches the rear part (10h) of the opened end region - viewed in the transporting direction - and runs against the inner face of the tubular bag body with at least two rear contour points (23q, 24q; 33p, 34p) defined at the spreading tool, thereby spreading said rear part (10h into a rear corner flap (10p) in the form of an essentially isosceles triangle, with each leg (10q, 10r) of the rear triangular corner flap (10p) abutting at least one rear contour point (23q, 24q; 33p, 34p) of the spreading tool,
moving the spreading tool (21, 30, 32) out of the rear corner flap (10p) by accelerating its movement relatively with respect to the transporting speed (V), and
pressing the rear corner flap (10p) which has been produced.

3. A method according to claim 1 or 2, characterized that bottom side flaps (10u, 10t) are formed from the tube layers (10a, 10b) at the opened end region, which bottom side flaps extend at opposite sides of a bottom centre line (M).

4. A method according to any of the preceding claims, **characterized in that**, prior to opening the end region of the tubular bag body, said end region (10e) is taken along a fold line running in the transporting direction from the first level (ε1) of the flatly lying bag body into a second level (ε2), which runs essentially orthogonally thereto.

5. A method according to claim 4, **characterized in that** one bottom side flap (10u) of the opened end region is formed by folding a first tube layer (10a) back onto itself along a fold line running in the transporting direction, and another bottom side flap (10t) is formed from a second tube layer (10b) by folding said second tube layer (10b) into the level (ε1) of the flatly lying bag body (10).

6. A method according to any of the preceding claims, **characterized in that** the spreading tool (21, 30, 32) is guided away from the end region (10e) of the bag body after the front triangular corner flap (10j) and optionally also the rear triangular corner flap (10p) have been formed.

7. A method according to any of claims 1 to 6, **characterized in that** the spreading tool (21, 30, 32) is guided away from the front corner flap (10j) of the bag body only after the tip (10s) of the front corner flap (10j) has been secured by a pressing means (28, 35, 36).

8. A method according to any of the preceding claims, **characterized in that** the spreading tool (21, 30) is equipped with front contour lines (23v, 24v, 31vl, 31vr) and optionally also with rear contour lines (23h, 24h, 31hl, 31hr) which define sections of the legs (10k, 10m) of the front triangular corner flap (10j) and optionally also sections of the legs (10q, 10r) of the rear triangular corner flap (10p).

9. A method according to any of the preceding claims, **characterized in that** opening the end region of the tubular bag body is effected by drawing apart the tube layers (10a, 10b) of the bag body which lie against each other.

10. A device (1) for forming an open bottom at an open end region (10e) of a tubular bag body (10), which bag body is preferably manufactured from a web of stretched plastic tapes or a plastic film, comprising a transporting means (2) for transporting the bag bodies (10) in a state of lying flat in a transporting direction (T) transversely to their longitudinal extension (L) at a transporting speed (V) and comprising an opening means (20) for opening the end regions to be folded of the tubular bag bodies during their transportation on the transporting means, comprising
a spreading tool (21, 30, 32) which is insertable into the opened end region (10e) of each tubular bag body during its transportation on the transporting means,
wherein the spreading tool (21, 30, 32) is movable in the transporting direction (T) at a speed (V1R) that is increased relative to the transporting speed (V) until it reaches the front part (10v) of the opened end region - viewed in the transporting direction - and runs against the inner face of the tubular bag body with at least two front contour points (23p, 24p; 33p, 34p) defined at the spreading tool, thereby spreading said front part (10v) into a front corner flap (10j) in the form of an essentially isosceles triangle, with each leg (10k, 10m) of the front triangular corner flap (10j) abutting at least one front contour point (23p, 24p; 33p, 34p) of the spreading tool, and wherein the spreading tool (21, 30, 32) can be moved out of the front corner flap (10j) by slowing down its movement relatively with respect to the transporting speed (V),
and a pressing means (28, 35, 36) for pressing the front corner flap which has been produced,
**characterized in that**
the spreading tool (21, 32) is designed as a split tool, wherein two plates (23, 24, 31) or rods (33, 34) are mounted to an arm (22), which plates or rods leave a space between each other, so that the pressing means (28, 35, 36) projects into the spreading tool or can be guided therethrough without colliding therewith, and that the spreading tool (21, 32) runs with a translational movement in the transporting direction (T) against the inner face of the tubular bag body.

11. A device according to claim 10, **characterized in that** the spreading tool (21, 30, 32) is movable in an opened end region (10e) of the tubular bag body in the transporting direction (T) at a speed (V2R) that has been reduced relative to the transporting speed (V) or is negative until it reaches the rear part (10h) of the opened end region - viewed in the transporting direction - and runs against the inner face of the tubular bag body with at least two rear contour points (23q, 24q; 33p, 34p) defined at the spreading tool, thereby spreading said rear part (10h) into a rear corner flap (10p) in the form of an essentially isosceles triangle, with each leg (10q, 10r) of the rear triangular corner flap (10p) abutting at least one rear contour point (23q, 24q; 33p, 34p) of the spreading tool, and wherein the spreading tool (21, 30, 32) can be moved out of the rear corner flap (10p) by accelerating (V3R) its movement relatively with respect to the transporting speed (V), and with a pressing means (28, 35, 36) being provided for pressing the rear corner flap which has been produced.

12. A device according to claim 10 or 11, **characterized by** an end region folding means by means of which the end regions (10e) of the tubular bag bodies (10) can be taken along a fold line running in the transporting direction (T) from a first level (ε1) into a second level (ε2), which runs essentially orthogonally thereto, with the end region folding means preferably comprising a folding rail (12) with a folding edge running in the transporting direction (T) and at least one baffle plate (11a, 11b).

13. A device according to any of claims 10 to 12, **characterized in that** the spreading tool (21, 30, 32) can be brought into a position remote from the end region of the bag body after the front triangular corner flap (10j) and optionally also the rear triangular corner flap (10p) have been formed.

14. A device according to any of claims 10 to 13, **characterized in that** the spreading tool (21, 30) has front contour lines (23v, 24v, 31v1, 31vr) and optionally also rear contour lines (23h, 24h, 31hl, 31hr) which define sections of the legs (10k, 10m) of the front triangular corner flap (10j) and optionally also sections of the legs (10q, 10r) of the rear triangular corner flap (10p).

15. A device according to any of claims 10 to 14, **characterized in that** the spreading tool comprises an arm (22) and plates (23, 24, 31) and/or rods (33, 34) mounted to said arm on which the front contour points and contour lines, respectively, and optionally also the rear contour points and contour lines, respectively, are defined.

16. A device according to claim 15, **characterized in that** the plates (23, 24, 31) and/or rods (33, 34) are arranged symmetrically to the transporting direction.

17. A device according to any of claims 10 to 16, **characterized in that** the spreading tool (21, 30, 32) is mounted to a revolving toothed belt (25) or chain drive oriented in the transporting direction, wherein the revolving drive can be accelerated and slowed down relative to the transporting speed (T).

18. A device according to claim 17, **characterized in that** two spreading tools are provided, each of which spreading tools is driven by means of separate driving units by one ore more parallel revolving toothed belts or pulley chains.

19. A device according to any of claims 10 to 18, **characterized in that** the pressing means (28, 35, 36) comprises pressing belts, pressure rollers and/or sliding elements for pressing.

20. A device according to any of claims 10 to 19, **characterized in that** the opening means (20) comprises suction equipments (13, 14) which can be turned on and off and, in each case, can be supplied to one tube layer (10a, 10b) at the end region (10e) of the tubular bag bodies (10) and can be moved away from each other and simultaneously in the transporting direction (T) at a transporting speed (V) after they have rested against the respective tube layer and after the suction effect has been activated transversely to the transporting direction (T).

21. A device according to any of claims 10 to 20, **characterized in that** the central axes of the suction equipments (13, 14) are arranged so as to be congruent or offset one behind the other, preferably offset, in the transporting direction (T).

## Revendications

1. Procédé pour la réalisation d'un fond ouvert au niveau d'une zone terminale ouverte d'un corps de sac (10) en forme de tuyau, ledit corps de sac étant de préférence fabriqué à partir d'un tissu en bandelettes de matière plastique étirées ou à partir d'une feuille de matière plastique, dans lequel le corps de sac est transporté à plat dans une direction de transport (T) transversalement à son extension longitudinale (L) avec une vitesse de transport (V) et pendant le transport la zone terminale à plier (10e) du corps de sac en forme de tuyau est ouverte, comprenant les étapes consistant à
introduire un outil d'écartement (21, 30, 32) dans la zone terminale ouverte du corps de sac en forme de tuyau,
déplacer l'outil d'écartement en direction de transport (T) avec une vitesse (V1R) augmentée par rapport à la vitesse de transport (T), jusqu'à ce que l'outil d'écartement (21), au niveau de la partie antérieure (10v), vue en direction de transport, de la zone terminale ouverte, vienne s'engager contre la face intérieure du corps de sac en forme de tuyau avec au moins deux points de contour antérieurs définis sur l'outil d'écartement (23p, 24p ; 33p, 34p), et écarte ici ladite partie antérieure (10v) pour donner un rabat de coin antérieur (10j) sous la configuration d'un triangle sensiblement équilatéral, dans lequel chaque côté (10k, 10m) du rabat de coin antérieur triangulaire (10j) est appliqué sur au moins un point de contour antérieur (23p, 24p ; 33p, 34p) de l'outil d'écartement (21),
déplacer l'outil d'écartement (21) hors du rabat de coin antérieur (10j) par ralentissement relatif de son mouvement par rapport à la vitesse de transport (V), et
presser le rabat de coin antérieur engendré (10j),
**caractérisé en ce que**
l'outil d'écartement (21, 32) est réalisé comme un outil subdivisé, dans lequel deux plaquettes (23, 24) ou barrettes (33, 34) sont montées sur un bras (22), qui libèrent entre elles un intervalle (21a, 32a), de sorte que le moyen de pressage (28, 35, 36) pénètre dans ou peut être passé à travers l'outil d'écartement à travers l'intervalle (21a, 32a), sans entrer en collision avec celui-ci, et **en ce que** l'outil d'écartement (21, 32) vient s'engager contre la face intérieure du corps de sac en forme de tuyau dans un déplacement de translation en direction de transport (T).

2. Procédé selon la revendication 1, **caractérisé en ce que** l'outil d'écartement (21, 30, 32) est déplacé dans la zone terminale ouverte (10e) du corps de sac en forme de tuyau (10) en direction de transport (T) avec une vitesse (V2R) réduite ou négative par rapport à la vitesse de transport (V) jusqu'à ce qu'il atteigne la partie postérieure (10h), vue en direction de transport, de la zone terminale ouverte, et vienne s'engager contre la face intérieure du corps de sac en forme de tuyau avec au moins deux points de contour postérieurs (23q, 24q ; 33p, 34p) définis sur l'outil écartement, et écarte ici ladite partie postérieure (10h) pour donner un rabat de coin postérieur (10p) sous la configuration d'un triangle sensiblement équilatéral, dans lequel chaque côté (10q, 10r) du rabat de coin triangulaire (10p) postérieur s'applique contre au moins un point de contour postérieur (23q, 24q ; 33p, 34p) de l'outil d'écartement,
le procédé comprenant l'opération consistant à déplacer l'outil d'écartement (21, 30, 32) hors du rabat de coin postérieur (10p) par accélération relative de son mouvement par rapport à la vitesse de transport (V), et
l'opération consistant à presser le rabat de coin postérieur (10p) engendré.

3. Procédé selon la revendication 1 ou 2, **caractérisé en ce que** des volets latéraux de fond (10u, 10t) sont formés au niveau de la zone terminale ouverte à partir des couches (10a, 10b) du tuyau, volets qui s'étendent sur des côtés opposés d'une ligne médiane (M) du fond.

4. Procédé selon l'une des revendications précédentes, **caractérisé en ce que**, avant l'ouverture de la zone terminale du corps de sac en forme de tuyau, cette zone terminale (10e) est amenée, le long d'une ligne de pliage s'étendant en direction de transport, hors du premier plan (ε1) du corps de sac disposé à plat jusque dans un second plan (ε2) s'étendant sensiblement perpendiculairement à celui-ci.

5. Procédé selon la revendication 4, **caractérisé en ce qu'**un volet latéral de fond (10u) de la zone terminale ouverte est réalisé en repliant une première couche du tuyau (10a) sur elle-même le long d'une ligne de pliage s'étendant en direction de transport, et un autre volet latéral de fond (10t) est formé à partir d'une seconde couche du tuyau (10b), en repliant cette seconde couche de tuyau (10b) dans le plan du corps de sac disposé à plat (10).

6. Procédé selon l'une des revendications précédentes, **caractérisé en ce que** l'outil d'écartement (21, 30, 32), après la réalisation du rabat de coin triangulaire antérieur (10j) et en option également du rabat de coin triangulaire postérieur (10p), est mené en éloignement de la zone terminale (10e) du corps de sac.

7. Procédé selon l'une des revendications 1 à 6, **caractérisé en ce que** l'outil d'écartement (21, 30, 32) est mené en éloignement hors du rabat de coin antérieur (10j) du corps de sac uniquement après fixation de la pointe (10s) du rabat de coin antérieur (10j) par un moyen de pressage (28, 35, 36).

8. Procédé selon l'une des revendications précédentes, **caractérisé en ce que** l'outil d'écartement (21, 30) est doté de lignes de contour antérieures (23v, 24v, 31vl, 31vr), et en option également de lignes de contour postérieures (23h, 24h, 31hl, 31hr), qui définissent des tronçons des côtés (10k, 10m) du rabat de coin triangulaire antérieur (10j), et en option également des tronçons des côtés (10q, 10r) du rabat de coin triangulaire postérieur (10p).

9. Procédé selon l'une des revendications précédentes, **caractérisé en ce que** l'ouverture de la zone terminale du corps de sac en forme de tuyau a lieu en tirant en écartement les couches de tuyau (10a, 10b), appliquées les unes contre les autres, du corps de sac.

10. Dispositif (1) pour la réalisation d'un fond ouvert au niveau d'une zone terminale ouverte d'un corps de sac (10) en forme de tuyau, ledit corps de sac étant de préférence fabriqué à partir d'un tissu en bandelettes de matière plastique étirées ou à partir d'une feuille de matière plastique, comprenant un moyen de transport (2) pour transporter les corps de sac (10) en situation à plat dans une direction de transport (T) transversale à leur extension longitudinale (L) avec une vitesse de transport (V), et comprenant un moyen d'ouverture (20) pour ouvrir la zone terminale à plier du corps de sac en forme de tuyau pendant son transport sur le moyen de transport, comprenant un outil d'écartement (21, 30, 32) qui peut être introduit dans la zone terminale ouverte (10e) de chaque corps de sac en forme de tuyau pendant son transport sur le moyen de transport,
dans lequel l'outil d'écartement (31, 30, 32) est déplaçable en direction de transport (T) avec une vitesse (V1R) augmentée par rapport à la vitesse de transport (V) jusqu'à ce qu'il atteigne la partie antérieure (10v), vue en direction de transport, de la zone terminale ouverte et vienne s'engager avec au moins deux points de contour antérieurs (23p, 24p ; 33p, 34p), définis sur l'outil écartement, contre la face intérieure du corps de sac en forme de tuyau et écarte ici ladite partie antérieure (10v) pour donner un rabat de coin antérieur (10j) sous la configuration d'un triangle sensiblement équilatéral, et chaque côté (10k, 10m) du rabat de coin triangulaire antérieur (10j) est appliqué contre au moins un point de contour antérieur (23p, 24p ; 33p, 34p) de l'outil d'écartement, et dans lequel l'outil d'écartement (21, 30, 32) est déplaçable hors du rabat de coin antérieur (10j) par ralentissement relatif de son mouvement par rapport à la vitesse de transport (V),
et un moyen de pressage (28, 35, 36) pour presser le rabat de coin antérieur engendré,
**caractérisé en ce que**
l'outil d'écartement (21, 32) est réalisé comme un outil subdivisé, dans lequel deux plaquettes (23, 24) ou barrettes (33, 34) sont montées sur un bras (22), qui libèrent entre elles un intervalle (21a, 32a), de sorte que le moyen de pressage (28, 35, 36) pénètre dans ou peut être passé à travers l'outil d'écartement à travers l'intervalle (21a, 32a), sans entrer en collision avec celui-ci, et **en ce que** l'outil d'écartement (21, 32) vient s'engager contre la face intérieure du corps de sac en forme de tuyau dans un déplacement de translation en direction de transport (T).

11. Dispositif selon la revendication 10, **caractérisé en ce que** l'outil d'écartement (21, 30, 32) est déplaçable dans une zone terminale ouverte (10e) du corps de sac en forme de tuyau en direction de transport (T) avec une vitesse (V2R) réduite ou négative par rapport à la vitesse de transport (V), jusqu'à ce qu'il atteigne la partie postérieure (10h), vue en direction de transport, de la zone terminale ouverte, et vienne s'engager avec au moins deux points de contour postérieurs (23q, 24q ; 33p, 34p), définis sur l'outil écartement, contre la face intérieure du corps de sac en forme de tuyau, et écarte ici ladite partie postérieure (10h) pour donner un rabat de coin postérieur (10p) sous la forme d'un triangle sensiblement équilatéral, dans lequel chaque côté (10q, 10r) du rabat de coin triangulaire postérieur (10p) s'applique contre au moins un point de contour postérieur (23q, 24q ; 33p, 34p) de l'outil d'écartement, et dans lequel l'outil d'écartement (21, 30, 32) peut être déplacé hors du rabat de coin postérieur (10p) par accélération relative (V3R) de son mouvement par rapport à la vitesse de transport (V), et dans lequel il est prévu un moyen de pressage (28, 35, 36) pour presser le rabat de coin postérieur engendré.

12. Dispositif selon la revendication 10 ou 11, **caractérisé par** un système de pliage de zone terminale, au moyen duquel les zones terminales (10e) des corps de sac en forme de tuyau (10) peuvent être amenées le long d'une ligne de pliage s'étendant en direction de transport (T) hors d'un premier plan (e1) jusque dans un second plan (e2) s'étendant sensiblement perpendiculairement à celui-ci, dans lequel le système de pliage de zone terminale comprend de préférence une barrette de pliage (12) avec une arrête de pliage s'étendant en direction de transport (T), et au moins une tôle de déflexion (11a, 11b).

13. Dispositif selon l'une des revendications 10 à 12, **caractérisé en ce que** l'outil écartement (21, 30, 32) peut être amené dans une position éloignée de la zone terminale du corps de sac après la réalisation du rabat de coin triangulaire antérieur (10j) et le cas échéant également du rabat de coin triangulaire postérieur (10p).

14. Dispositif selon l'une des revendications 10 à 13, **caractérisé en ce que** l'outil d'écartement (21, 30) comporte des lignes de contour antérieures (23v, 24v, 31v1, 31vr) et en option également des lignes de contour postérieures (23h, 24h, 31hl, 31hr), qui définissent des tronçons des côtés (10k, 10m) du rabat de coin triangulaire antérieur (10j) et en option également des tronçons des côtés (10q, 10r) du rabat de coin triangulaire postérieur (10p).

15. Dispositif selon l'une des revendications 10 à 14, **caractérisé en ce que** l'outil écartement comprend un bras (22) et des plaques (23, 24, 31) et/ou des barrettes (33, 34) montées sur ce bras, sur lesquelles sont définis les points de contour antérieurs ou les lignes de contour antérieures et en option également les points de contour postérieurs ou les lignes de contour postérieures.

16. Dispositif selon la revendication 15, **caractérisé en ce que** les plaques (23, 24, 31) et/ou les barrettes (33, 34) sont agencées symétriquement par rapport à la direction de transport.

17. Dispositif selon l'une des revendications 10 à 16, **caractérisé en ce que** l'outil d'écartement (21, 30, 32) est monté sur un entraînement à courroie dentée (25) ou un entraînement à chaîne en recirculation, orienté en direction de transport, l'entraînement en recirculation pouvant être accéléré et ralenti par rapport à la vitesse de transport (T).

18. Dispositif selon la revendication 17, **caractérisé en ce qu'**il est prévu deux outils d'écartement, parmi lesquels chaque outil d'écartement est entraîné par des unités d'entraînement séparées depuis une ou plusieurs courroies dentées ou chaînes Galle en recirculation parallèles.

19. Dispositif selon l'une des revendications 10 à 18, **caractérisé en ce que** le moyen de pressage (28, 35, 36) comprend des courroies de pressage, des rouleaux de pressage, ou des éléments coulissants de pressage.

20. Dispositif selon l'une des revendications 10 à 19, **caractérisé en ce que** le système d'ouverture (20) comprend des moyens d'aspiration (13, 14) susceptibles d'être mis en marche et à l'arrêt, qui peuvent être amenés respectivement à une couche de tuyau (10a, 10b) à la zone terminale (10e) du corps de sac en forme de tuyau (10) et, après avoir été appliqués contre la couche de tuyau respective et avoir mis en marche l'effet d'aspiration, peuvent être déplacés en éloignement l'un de l'autre transversalement à la direction de transport (T) et peuvent simultanément être déplacés avec la vitesse de transport (V) en direction de transport (T).

21. Dispositif selon l'une des revendications 10 à 20, **caractérisé en ce que** les axes médians des moyens d'aspiration (13, 14) sont agencés en coïncidence ou sont décalés les uns derrière les autres en direction de transport (T), et sont de préférence agencés en décalage.
